# EUROPÄISCHE PATENTSCHRIFT

(11) **EP 1 747 538 B1**
(45) Veröffentlichungstag und Bekanntmachung des Hinweises auf die Patenterteilung: **22.08.2007**
(21) Anmeldenummer: 05742695.9
(22) Anmeldetag: 21.04.2005
(51) Int. Cl.: G07C 9/00

(54) **VERFAHREN ZUR VERHINDERUNG VON FEHLAUSLÖSUNGEN EINES PASSIVEN ZUGANGSSYSTEMS IM KRAFTFAHRZEUGBEREICH**
METHOD FOR PREVENTING THE ERRONEOUS TRIGGERING OF A PASSIVE ACCESS SYSTEM OF A MOTOR VEHICLE
PROCEDE POUR EVITER DES DECLENCHEMENTS INTEMPESTIFS D'UN SYSTEME D'ACCES PASSIF DANS LE SECTEUR AUTOMOBILE

(30) Priorität: 17.05.2004 DE 102004024387
(43) Veröffentlichungstag der Anmeldung: 31.01.2007
(73) Patentinhaber: SIEMENS AKTIENGESELLSCHAFT, 80333 München (DE)
(72) Erfinder: DAGHAN, Aytac, 93051 Regensburg (DE); PLATTNER, Franz, 93473 Arnschwang (DE)
(86) Internationale Anmeldenummer: PCT/EP2005/051781
(87) Internationale Veröffentlichungsnummer: WO 2005/114592

(56) Entgegenhaltungen:
- EP-A- 1 235 190
- EP-A- 1 450 489
- DE-A1- 10 206 968
- DE-A1- 19 610 275
- US-A- 6 081 185

## Beschreibung

Die vorliegende Erfindung betrifft ein Verfahren zur Verhinderung von Fehlauslösungen eines passiven Zugangssystems im Kraftfahrzeugbereich, insbesondere eines passiven Zugangssystems, welches eine fahrzeugseitige Handhabe und einen im Bereich der Handhabe angeordneten kapazitiven Sensor aufweist, welcher mit einer zentralen Steuereinheit verbunden ist und eine Datenidentifizierungsabfrage eines bedienerseitigen Datenträgers durch die zentrale Steuereinheit im Falle einer Betätigung der Handhabe auslöst.

Obwohl auf beliebige fahrzeugintegrierte Funktionen anwendbar, werden die vorliegende Erfindung sowie die ihr zugrunde liegende Problematik in Bezug auf einen Verriegelungsmechanismus bzw. ein passives Schließsystem einer Fahrzeugtür näher erläutert.

Bei Schließsystemen der oben genannten Art ist es bekannt, einer Person Zutritt zu z. B. einem Fahrzeug über eine Datenabfrage eines Datenträgers, z. B. einer Schlüsselkarte, zu ermöglichen. Die Datenabfrage wird hierbei durch einen am Fahrzeug angebrachten mechanischen Schalter oder einen Sensor, z. B. einer Lichtschranke, ausgelöst, welcher an einem Türgriff oder zumindest im Bereich eines Türgriffs installiert sind. Die einen Zutritt begehrende Person löst die Datenabfrage des Datenträgers durch eine Steuereinheit in einem Fahrzeug durch ein Betätigen einer Handhabe, genauer gesagt durch ein Bewegen des Türgriffs oder mittels des Durchfahrens einer Lichtschranke mit einer Hand, aus. Der ausgelöste Impuls wird hierbei von der Steuereinheit an einen Sender weitergegeben, der die Datenabfrage an den Datenträger übermittelt. Der Datenträger empfängt den Befehl zur Datenabfrage und gibt diesen weiter an eine Dateneinheit, welche die geforderten Daten an einen Sender weiterleitet. Der Sender übermittelt die Daten dann wieder über die fahrzeugseitige Sende-/Empfangseinheit an die Steuereinheit im Fahrzeug, die im Falle einer positiven Datenerkennung einen Befehl zur Entsicherung des Schließsystems ausgibt.

Die Druckschrift DE 196 17 038 C2 beschreibt ein Schließsystem, bei welchem in den Handhaben der Türgriffe des Fahrzeugs wenigstens eine Elektrode installiert ist und in dem der Handhabe gegenüberliegenden Teil der Kraftfahrzeugtür eine Gegenelektrode angebracht ist, welche auch die Türe an sich sein kann. Wird zwischen beiden Elektroden ein elektrisches Feld aufgebaut, so kann dieses in vorteilhafter Weise dazu benutzt werden, bereits den Zutrittswunsch einer nach einem Türgriff greifenden Person zu sensieren. Dies geschieht gemäß der DE 196 17 038 C2 dadurch, dass eine Hand, welche nach einer an der Tür befindlichen Handhabe greift, bei ihrer Annäherung bereits eine Änderung der zwischen den beiden Elektroden aufgebauten Kapazität herbeiführt. Der Hand kommt dabei die besondere Funktion zu, dass sie das Dielektrikum zwischen der handhabenseitigen Elektrode und der türseitigen Gegenelektrode verändert, indem ein Teil der Umgebungsluft durch das Dielektrikum der Hand ersetzt wird und sich somit summativ ein anderes Gesamt-Dielektrikum ergibt. Eine Elektronik, welche die Veränderung der Kapazität wahrnimmt und in einen Befehlsimpuls übersetzt, ist beispielsweise in der Handhabe des Türgriffs enthalten. Der von dieser Elektronik erzeugte Befehlsimpuls löst in einer zentralen Steuereinheit die Abfrage des bedienerseitigen Datenträgers aus, wie oben bereits erläutert.

An diesem Ansatz gemäß dem Stand der Technik hat sich jedoch die Tatsache als nachteilig herausgestellt, dass bei permanenten Änderungen der Umgebungsluft bzw. des Gesamt-Dielektrikums durch beispielsweise Regen, Schnee oder Schneematsch im Bereich der kapazitiven Sensoren Fehlauslösungen des oben genannten Schließsystems auftreten. Der Sensor muss nach Auslösung für eine vorbestimmte Zeit statisch bleiben, um erkennen zu können, ob die Auslösbedingungen, beispielsweise der an die Handhabe angelegten Finger weiterhin vorhanden ist. Als Folge der temporären statischen Eigenschaft des kapazitiven Sensors kommt es bei Fehlauslösungen durch beispielsweise Regen, Schnee oder Schneematsch zu einer zyklischen Aktivität der angeschlossenen Steuergeräte eines derartigen passiven Zugangssystems, da die Steuereinheiten Suchsequenzen starten, um eventuell vorhandene bedienerseitige Datenträger, beispielsweise eine Schlüsselkarte, zu authentifizieren. Um eine Betätigung der Handhabe bzw. ein Ende des Betätigungsvorgangs erkennen zu können, darf sich der Sensor nicht an eine derartige Betätigung anpassen können. Dies führt auf Grund der zyklischen Aktivität der Steuereinheit bzw. Steuereinheiten zu einem erhöhten Stromverbrauch, wodurch insbesondere bei Regen oder Schnee eine Entladung der Batterie über Nacht erfolgen kann. Dies führt dazu, dass der Kraftfahrzeugbenutzer sein Fahrzeug in der Früh nicht elektronisch öffnen und schon gleich nicht starten kann.

In des EP-A-1 235 190 wird eine Rekalibrierung des kapazitiven Sensor in bestimmten vorgegebenen Zeitspannen turnusgemäss durchgeführt.

In der DE 197 45 149 C2 ist ein passives Zugangssystem im Kraftfahrzeugbereich offenbart, mit einem kapazitiven Sensor, welcher mit einer zentralen Steuereinheit verbunden ist und eine Datenidentifizierungsabfrage eines bedienerzeitigen Datenträgers im Fall einer Betätigung der Handhabe auslöst.

Aus der DE 195 32 744 C2, der DE 146 12 026 C2 sowie der EP 785 114 A2 ist es bekannt, die Anzahl der durchgeführten Datenidentifizierungsfälle zu erfassen und mit einem vorbestimmten Schwellwert zu vergleichen.

Schließlich offenbart die DE 196 10 275 C2 mittels der zentralen Steuereinheit die Anzahl der bereits durchgeführten negativen Datenidentifizierungsfälle zu erfassen und mit einem vorbestimmten Schwellwert zu vergleichen.

Im Stand der Technik findet sich also der Ansatz, dass in Abhängigkeit einer vorbestimmten Zeitdauer und in Abhängigkeit eines Betätigungsvorgangs der oder die kapazitiven Sensoren automatisch abgeschaltet werden. Somit ist das Schließsystem nicht weiter funktionsfähig, sodass der Kraftfahrzeugbenutzer ein abgeschaltetes Schließsystem vorfindet. Dies führt zu einer erheblichen Unzufriedenheit der Kunden.

Der vorliegenden Erfindung liegt daher die Aufgabe zugrunde, ein Verfahren zur Verhinderung von Fehlauslösungen eines passiven Zugangssystems, insbesondere bei Regen, Schnee oder Schneematsch zu liefern, ohne das Schließsystem bzw. das Zugangssystem vollständig abschalten zu müssen.

Erfindungsgemäß wird diese Aufgabe durch das Verfahren mit den Merkmalen des Patentanspruchs 1 gelöst.

Die der vorliegenden Erfindung zugrunde liegende Idee besteht darin, dass das erfindungsgemäße Verfahren folgende Verfahrensschritte aufweist: Erfassen der Anzahl der in einem vorbestimmten Zeitraum bereits durchgeführten negativen Datenidentifizierungsfälle mittels der zentralen Steuereinheit; Vergleichen der erfassten Anzahl der negativen Datenidentifizierungsfälle mit einem vorbestimmten Schwellwert mittels der zentralen Steuereinheit; und Durchführen einer weiteren Datenidentifizierungsabfrage durch die zentrale Steuereinheit für den Fall, dass die erfasste Anzahl der negativen Datenidentifizierungsfälle kleiner als der vorbestimmte Schwellwert ist oder Senden eines Neureferenzierungs-Befehlssignals von der zentralen Steuereinheit an den kapazitiven Sensor für eine Neureferenzierung desselben für den Fall, dass die erfasste Anzahl der negativen Datenidentifizierungsfälle gleich dem vorbestimmten Schwellwert ist.

Somit weist die vorliegende Erfindung gegenüber den bekannten Lösungsansätzen gemäß dem Stand der Technik den Vorteil auf, dass der kapazitive Sensor durch die selbstdurchgeführte Neureferenzierung im Falle einer vorbestimmten Anzahl von bereits durchgeführten negativen Datenabfragen in seinen Ruhestand gelangt, in welchem lediglich ein geringer Stromverbrauch stattfindet. Somit bleibt das System auch im Falle von Regen oder Schnee bei einem längeren Nichtbetrieb vollständig funktionsfähig, da Fehlauslösungen nur für eine vorbestimmte Zeitdauer zu einem erhöhten Stromverbrauch führen, wenn sich kein dem Fahrzeug zugehöriger Identifikationsgeber in Nähe des Fahrzeugs befindet.

Vorteilhafte Ausgestaltungen und Weiterbildung in der Erfindung sind Gegenstand der weiteren Unteransprüche sowie der Beschreibung unter Bezugnahme auf die Figuren der Zeichnung.

Gemäß einer bevorzugten Weiterbildung wird der vorbestimmte Schwellwert vorab in einer Speichereinrichtung abgespeichert. Die Speichereinrichtung ist vorzugsweise mit der zentralen Steuereinheit verbunden. Der vorbestimmte Schwellwert kann beispielsweise 2 oder 3 betragen. Es ist für einen Fachmann offensichtlich, dass auch andere Schwellwerte möglich sind, je nachdem welcher Stromverbrauch bei den aufeinander folgenden Abfragen toleriert wird.

Gemäß einer weiteren bevorzugten Weiterbildung wird eine Neureferenzierung des kapazitiven Sensors in der statischen Phase einer Betätigung der Handhabe durch die zentrale Steuereinheit befohlen. Dadurch wird gewährleistet, dass sich der kapazitive Sensor beim Empfangen eines Neureferenzierungs-Befehlssignals durch die zentrale Steuereinheit derart selbst neu kalibriert bzw. seine Nullposition derart neu einstellt, dass eine Anpassung an den statischen Zustand erfolgt.

Vorteilhaft wird nach jeder Änderung eines Türkontaktzustandes, beispielsweise bei einem Schließen der Kraftfahrzeugtür, ein Neureferenzierungs-Befehlssignal von der zentralen Steuereinheit an den kapazitiven Sensor für eine Neureferenzierung desselben gesendet. Somit wird vermieden, dass Fehlauslösungen durch beispielsweise das Schließen der Fahrzeugtür auftreten.

Gemäß einem weiteren bevorzugten Ausführungsbeispiel werden über einen positiven Datenidentifizierungsfall bei einer Betätigung der Handhabe zum Schließen einer Fahrzeugtür beispielsweise die Außenspiegel eingeklappt, die Türverriegelungseinrichtung aktiviert, Seitenfenster geschlossen und/oder weitere Fahrzeugzustandsänderungen durchgeführt. In analoger Weise werden bei einem positiven Datenidentifizierungsfall bei einer Betätigung der Handhabe zum Öffnen der Fahrzeugtür beispielsweise die Außenspiegel ausgeklappt, die Türverriegelungseinrichtung deaktiviert, Seitenfenster geöffnet und/oder weitere Fahrzeugzustandsänderungen durchgeführt.

Vorzugsweise sind mehrere kapazitive Sensoren in dem Fahrzeug vorgesehen, wobei beispielsweise jeweils ein Sensor an jeder Tür, Klappe oder dergleichen angeordnet ist.

Nach einer Betätigung der Handhabe und der damit verbundenen Auslösung einer Datenidentifizierungsabfrage wird beispielsweise eine Überprüfung durch die zentrale Steuereinheit ausgeführt, ob sich etwaige unbenutzte bedienerseitige Datenträger in dem Fahrzeug befinden, beispielsweise Datenträgerkarten in dem Handschuhfach des Fahrzeugs, wobei in einem derartigen Fall diese Datenträger ausgeblendet und für das weitere Verfahren nicht mitberücksichtigt werden. Somit werden Fehlauslösungen aufgrund sich unabsichtlich in dem Fahrzeug befindlicher Datenträger vermieden.

Die Erfindung wird nachfolgend anhand der in den schematischen Figuren der Zeichnung angegebenen Ausführungsbeispiele näher erläutert. Es zeigen dabei:
- Figur 1: eine schematische Ansicht eines Fahrzeugs mit einem integrierten passiven Zugangssystem gemäß einem Ausführungsbeispiel der vorliegenden Erfindung;
- Figur 2: eine Seitenquerschnittsansicht einer Handhabe und eines Teils einer Fahrzeugtür gemäß einem Ausführungsbeispiel der vorliegenden Erfindung; und
- Figur 3: ein schematisches Blockdiagramm eines erfindungsgemäßen Verfahrensablaufs gemäß einem bevorzugten Ausführungsbeispiel der vorliegenden Erfindung.

In den Figuren der Zeichnung sind gleiche bzw. funktionsgleiche Komponenten, sofern nichts Gegenteiliges angegeben ist, mit denselben Bezugszeichen versehen worden.

Figur 1 illustriert eine schematische Ansicht eines Fahrzeugs mit einem integrierten passiven Zugangssystem, welches lediglich beispielhaft als Schließsystem für eine Verriegelung bzw. Entriegelung einer Fahrzeugtür ausgebildet ist. Wie in Figur 1 ersichtlicht ist, weist vorzugsweise jede Tür 1 jeweils einen Türgriff auf, welcher eine Handhabe 2 umfasst. Die Handhabe 2 kann beispielsweise als Griffbügel oder Griffklappe ausgebildet sein, welche einen kapazitiven Sensor 3 enthält. Von den Handhaben 2 bzw. den Türgriffen aus laufen Leiterbahnen von den jeweiligen kapazitiven Sensoren 3 zu einer zentralen Steuereinheit 4. Über diese Leiterbahnen wird ein Signal von dem kapazitiven Sensor 3 im Falle der Annäherung einer Hand an den Zwischenraum zwischen Handhabe 2 und Tür 1 an die zentrale Steuereinheit 4 abgegeben. In der zentralen Steuereinheit 4 löst ein solches Signal eine Datenabfrage eines bedienerseitigen Datenträgers (nicht dargestellt) aus, wobei die zentrale Steuereinheit 4 über die Leiterbahnen die Signale an mehrere Sende-/Empfangseinheiten 8 weitergibt, welche die Datenabfrage elektromagnetisch an den Datenträger übermitteln.

Im Datenträger wird beispielsweise das Kommando zur Datenausgabe über eine Antenne aufgefangen und an einen Empfänger des Datenträgers weitergeleitet. Der Empfänger gibt das Signal an eine Dateneinheit des Datenträgers weiter, welcher die abzurufenden Daten über einen Sender und die Antenne des Datenträgers an die Sende-/Empfangseinheiten 8 in dem Fahrzeug übermittelt.

Die Sende-/Empfangseinheiten 8 geben die empfangenen Daten über Leiterbahnen an die zentrale Steuereinheit 4 weiter. In der zentralen Steuereinheit 4 werden die vom Datenträger gelieferten Daten mit den in einer mit der zentralen Steuereinheit 4 verbundenen Speichereinrichtung 5 gespeicherten Kennungsdaten verglichen. Im positiven Datenidentifizierungsfall (Anerkennung der Zutrittsberechtigung) gibt die zentrale Steuereinheit 4 mittels geeigneter Verbindungen ein Signal zur Entsicherung der Verriegelungseinrichtung 7 an diese weiter, welches die Handhaben 2 von einem unwirksamen in einen wirksamen Modus überführt. In diesem wirksamen Zustand der Handhaben 2 ist eine Öffnung der Verriegelungseinrichtungen 7 durch Betätigung der Handhaben 2 möglich.

Die Stromversorgung des Schließsystems, der zentralen Steuereinheit 4 und der anderen wirksamen elektrischen Bauteile wird vorzugsweise von der in dem Fahrzeug vorhandenen Autobatterie 9 übernommen.

Figur 2 illustriert eine Seitenquerschnittsansicht einer Handhabe 2 und eines Teils der Kraftfahrzeugtür 1. Wie in Figur 2 ersichtlich ist, weist die Handhabe 2 des Türgriffs eine erste Elektrode 10 und der fahrzeugseitige Bereich des Türgriffs eine zweite Elektrode 11 auf, zwischen welchen sich das elektrische Feld 12 ausbreitet.

Unter Bezugnahme auf Figur 3 wird im Folgenden ein Verfahren zur Verhinderung von Fehlauslösungen eines derartigen Zugangssystems bzw. Schließsystems gemäß einem bevorzugten Ausführungsbeispiel der vorliegenden Erfindung näher erläutert.

Im Falle einer Änderung des elektrischen Feldes 12 in Fig. 2 zwischen den beiden Elektroden 10 und 11 des Türgriffs, beispielsweise durch den Eingriff von Fingern, nimmt eine Elektronik, wie oben bereits erwähnt, die Veränderung der Kapazität wahr und wandelt diese Änderung in einen Befehlsimpuls um, welcher über geeignete Leitungen an die zentrale Steuereinheit 4 gesendet wird. Der von dieser Elektronik erzeugte Befehlsimpuls löst in der zentralen Steuereinheit 4 eine Datenidentifizierungsabfrage eines bedienerseitigen Datenträgers aus.

In einem weiteren Verfahrensschritt überprüft die zentrale Steuereinheit 4, inwiefern sich beispielsweise nach einem Verschließen der Kraftfahrzeugtür von außen weitere unbenutzte bedienerseitige Datenträger innerhalb des Kraftfahrzeuges, beispielsweise im Handschuhfach, befinden. Im Falle einer Lokalisierung von bedienerseitigen Datenträgern innerhalb des Fahrzeugs werden diese durch die zentrale Steuereinheit 4 ausgeblendet, sodass diese für weitere Verfahrensschritte nicht weiter mitberücksichtigt werden. Somit können unerwünschte Identifizierungsdaten solcher Datenträger vorteilhaft ausgeblendet werden.

Anschließend überprüft die zentrale Steuereinheit 4 vorzugsweise, wie oft erfolglose Abfragen bzw. negative Datenidentifizierungsfälle innerhalb eines vorbestimmten, zurückliegenden Zeitraums bereits durchgeführt wurden. Ein negativer Datenidentifizierungsfall liegt dann vor, wenn eine Abfrage der zentralen Steuereinheit 4 ergibt, dass sich kein Identifikationsgeber bzw. Datenträger am Fahrzeug befindet, wobei gegebenenfalls die sich unerwünschterweise in dem Fahrzeug befindlichen Datenträger vorteilhaft nicht mitberücksichtigt werden, wie oben bereits erläutert wurde.

Die zentrale Steuereinheit 4 ist vorzugsweise mit einer Speichereinrichtung 5 verbunden, in welcher insbesondere die vorbestimmte Zeitdauer für die Überprüfung der Anzahl i der bereits durchgeführten negativen Datenidentifizierungsfälle sowie ein vorbestimmter Schwellwert j abgespeichert werden. Der Schwellwert j beträgt vorzugsweise 2 oder 3 und kennzeichnet die maximale Anzahl der durch die zentrale Steuereinheit 4 auszuführenden Identifizierungsabfragen vor einer Neureferenzierung des kapazitiven Sensors 3, was weiter unten ausführlicher beschrieben wird.

Gemäß einem anschließenden Verfahrensschritt vergleicht die zentrale Steuereinheit 4 die erfasste Anzahl i der in dem vorbestimmten Zeitraum bereits durchgeführten negativen Datenidentifizierungsfälle mit dem in der Speichereinrichtung 5 vorab abgespeicherten Schwellwert j. Für die nachfolgenden Erläuterungen wird ein Schwellwert j gleich 2 vorausgesetzt. Jedoch sind davon abweichende Schwellwerte selbstverständlich ebenfalls möglich.

Ergibt ein Vergleich durch die zentrale Steuereinheit 4, dass die Anzahl i der bereits durchgeführten negativen Identifizierungsfälle kleiner dem abgespeicherten Schwellwert j gleich 2 beträgt, so führt die zentrale Steuereinheit 4 eine weitere Datenidentifizierungsabfrage aus.

Ergibt der Vergleich jedoch, dass die Anzahl i der bereits durchgeführten negativen Identifizierungsfälle dem abgespeicherten Schwellwert j gleich 2 entspricht, so sendet die zentrale Steuereinheit 4 ein Neureferenzierungs-Befehlssignal an den jeweiligen kapazitiven Sensor 3, um eine gezielte Neureferenzierung dieses adaptiven kapazitiven Sensors 3 zu initialisieren.

Somit wird der kapazitive Sensor 3 in der statischen Phase einer Betätigung durch das empfangene Neureferenzierungs-Befehlssignal aufgefordert, sich selbstständig neu zu kalibrieren bzw. seine Nullposition selbständig neu zu eichen, damit beispielsweise Feuchtigkeit oder Schnee, welche den Sensorbereich eventuell bedecken, keine Fehlauslösung bestimmter Zustandsänderungen, wie beispielsweise eine Entriegelung oder Verriegelung der Kraftfahrzeugtür 1, ein Ein-oder Ausklappen von Seitenspiegeln, ein Hoch- oder Runterfahren von Fenstern, oder dergleichen, bewirken. Aufgrund der Neureferenzierung des kapazitiven Sensors 3 ist nunmehr die Auslösbedingung durch beispielsweise die sich im Sensorbereich befindliche Feuchtigkeit oder Schnee nicht weiter erfüllt, und der Sensor 3 erkennt keine Betätigung mehr. Somit erfolgt auch keine energieverbrauchende Datenidentifizierungsabfrage, wodurch der gesamte Energieverbrauch erheblich reduziert wird.

Wie in Figur 3 ferner ersichtlich ist, erfolgt bei einer positiven Datenidentifizierungsabfrage eine Ansteuerung bestimmter Funktionen des Fahrzeugs durch die zentrale Steuereinheit 4. Wie oben bereits erläutert, kann dies eine Ver-oder Entriegelung der Tür, ein Auf- oder Abklappen von Außenspiegeln, ein Öffnen oder Schließen von Fenstern, und/oder weitere Fahrzeugzustandsänderungen betreffen.

Wie in Figur 3 zusätzlich dargestellt ist, kann eine Neureferenzierung des kapazitiven Sensors 3 auch bei jeglicher Änderung des Türkontaktzustandes durchgeführt werden, sodass beispielsweise nach jedem Schließen der Tür 1 der bzw. die zugehörigen kapazitiven Sensoren 3 derart neu referenziert werden, dass keine Fehlauslösung durch das Schließen der Tür 1 stattfindet.

Somit schafft die vorliegende Erfindung ein Verfahren, mit welchem auf einfache und kostengünstige Weise Fehlauslösungen eines passiven Zugangssystems verhindert werden können. Durch das erfindungsgemäße Verfahren bleibt das Zugangssystem auch bei Störungen des elektrischen Feldes durch beispielsweise Regen oder Schnee oder anderen Störgrößen ständig in Funktionsbereitschaft. Durch derartige Störgrößen bedingte Fehlauslösungen benötigen gemäß dem erfindungsgemäßen Verfahren lediglich über einen kurzen Zeitraum, nämlich während des Durchlaufens der Datenidentifikationsabfragen mit einer Anzahl gemäß des vorbestimmten Schwellwertes, einen erhöhten Ruhestrom, wenn sich kein dem Fahrzeug zugehöriger Identifikationsgeber bzw. Datenträger am Fahrzeug befindet. Das Zugangssystem wird nach dem Durchlaufen vorbestimmter Abfragezyklen wieder in den Ruhestand versetzt, in welchem lediglich ein geringer Stromverbrauch stattfindet. Somit kann eine Entleerung der Fahrzeugbatterie vorteilhaft verhindert werden, ohne dass auf eine ständige Funktionsbereitschaft des Zugangssystems verzichtet werden muss.

## Patentansprüche

1. Verfahren zur Verhinderung von Fehlauslösungen eines passiven Zugangssystems im Kraftfahrzeugbereich, wobei das Zugangssystem mindestens eine fahrzeugseitige Handhabe (2) und mindestens einen im Bereich der Handhabe (2) angeordneten kapazitiven Sensor (3) aufweist, welcher mit einer zentralen Steuereinheit (4) verbunden ist und eine Datenidentifizierungsabfrage eines bedienerseitigen Datenträgers durch die zentrale Steuereinheit (4) im Fall einer Betätigung der Handhabe (2) auslöst, wobei das Verfahren folgende Verfahrensschritte umfasst:
Erfassen der Anzahl (i) der in einem vorbestimmten Zeitraum bereits durchgeführten negativen Datenidentifizierungsfälle mittels der zentralen Steuereinheit (4);
Vergleichen der erfassten Anzahl (i) der negativen Datenidentifizierungsfälle mit einem vorbestimmten Schwellwert (j) mittels der zentralen Steuereinheit (4); und
Durchführen einer weiteren Datenidentifizierungsabfrage durch die zentrale Steuereinheit (4) für den Fall, dass die erfasste Anzahl (i) der negativen Datenidentifizierungsfälle kleiner als der vorbestimmte Schwellwert (j) ist, oder Senden eines Neureferenzierungs-Befehlssignals von der zentralen Steuereinheit (4) an den mindestens einen kapazitiven Sensor (3) für eine Neureferenzierung desselben für den Fall, dass die erfasste Anzahl (i) der negativen Datenidentifizierungsfälle gleich dem vorbestimmten Schwellwert (j) ist.

2. Verfahren nach Anspruch 1,
**dadurch gekennzeichnet,**
**dass** der vorbestimmte Schwellwert (j) vorab in einer mit der zentralen Steuereinheit (4) verbundenen Speichereinrichtung (5) abgespeichert wird.

3. Verfahren nach Anspruch 1 oder 2,
**dadurch gekennzeichnet,**
**dass** der vorbestimmte Schwellwert (j) gleich 2 oder 3 beträgt.

4. Verfahren nach wenigstens einem der vorhergehenden Ansprüche,
**dadurch gekennzeichnet,**
**dass** eine Neureferenzierung des mindestens einen kapazitiven Sensors (3) in der statischen Phase einer Betätigung der Handhabe (2) durch die zentrale Steuereinheit (4) befohlen wird.

5. Verfahren nach wenigstens einem der vorhergehenden Ansprüche,
**dadurch gekennzeichnet,**
**dass** der mindestens eine kapazitive Sensor (3) beim Empfangen eines Neureferenzierungs-Befehlssignals durch die zentrale Steuereinheit (4) seine Nullposition selbst neu kalibriert.

6. Verfahren nach wenigstens einem der vorhergehenden Ansprüche,
**dadurch gekennzeichnet,**
**dass** nach jeder Änderung eines Türkontaktzustandes ein Neureferenzierungs-Befehlssignal von der zentralen Steuereinheit (4) an den mindestens einen kapazitiven Sensor (3) für eine Neureferenzierung desselben gesendet wird.

7. Verfahren nach wenigstens einem der vorhergehenden Ansprüche,
**dadurch gekennzeichnet,**
**dass** bei einem positiven Datenidentifizierungsfall bei einer Betätigung der Handhabe (2) zum Schließen einer Fahrzeugtür (1) die Außenspiegel eingeklappt, die Türverriegelungseinrichtung (7) aktiviert, Seitenfenster geschlossen, und/oder weitere Zustandsänderungen des Fahrzeugs durchgeführt werden.

8. Verfahren nach wenigstens einem der vorhergehenden Ansprüche,
**dadurch gekennzeichnet,**
**dass** bei einem positiven Datenidentifizierungsfall bei einer Betätigung der Handhabe (2) zum Öffnen einer Fahrzeugtür (1) die Außenspiegel ausgeklappt, die Türverriegelungseinrichtung (7) deaktiviert, Seitenfenster geöffnet und/oder weitere Zustandsänderungen des Fahrzeugs durchgeführt werden.

9. Verfahren nach wenigstens einem der vorhergehenden Ansprüche,
**dadurch gekennzeichnet,**
**dass** mehrere kapazitive Sensoren (3) in dem Fahrzeug, vorzugsweise jeweils ein Sensor (3) an jeder Tür (1), jeder Klappe oder dergleichen, vorgesehen werden.

10. Verfahren nach wenigstens einem der vorhergehenden Ansprüche,
**dadurch gekennzeichnet,**
**dass** nach einer Betätigung der Handhabe (2) und der damit verbundenen Auslösung einer Datenidentifizierungsabfrage eine Überprüfung durch die zentrale Steuereinheit (4) ausgeführt wird, ob sich etwaige nicht benutzte bedienerseitige Datenträger in dem Fahrzeug befinden, wobei in einem derartigen Fall diese Datenträger ausgeblendet und für das weitere Verfahren nicht mitberücksichtigt werden.

## Claims

1. Method for preventing false triggering of a passive access system in the motor vehicle domain, with said access system having at least one manually operated grip (2) on the vehicle side and at least one capacitive sensor (3) that is situated in the vicinity of said manually operated grip (2), is linked to a central control unit (4), and triggers a data identification interrogation of a data carrier associated with the operator by the central control unit (4) when the manually operated grip (2) is operated, with said method comprising the following method steps:
by means of the central control unit (4), registering the number (i) of cases of negative data identification having already occurred during a predetermined length of time;
by means of the central control unit (4), comparing the registered number (i) of cases of negative data identification with a predetermined threshold value (j); and
having a further data identification interrogation performed by the central control unit (4) if the registered number (i) of cases of negative data identification is below the predetermined threshold value (j) or having a re-referencing instruction signal sent by the central control unit (4) to the at least one capacitive sensor (3) for the purpose of re-referencing the same if the registered number (i) of cases of negative data identification equals the predetermined threshold value (j).

2. Method according to claim 1,
**characterised in that**
the predetermined threshold value (j) is pre-stored in a storage device (5) linked to the central control unit (4).

3. Method according to claim 1 or 2,
**characterised in that**
the predetermined threshold value (j) is 2 or 3.

4. Method according to at least one of the preceding claims,
**characterised in that**
a re-referencing of the at least one capacitive sensor (3) is ordered by the central control unit (4) during the static phase of operating the manually operated grip (2).

5. Method according to at least one of the preceding claims,
**characterised in that**
on receiving a re-referencing instruction signal from the central control unit (4) the at least one capacitive sensor (3) will recalibrate its zero position itself.

6. Method according to at least one of the preceding claims,
**characterised in that**
a re-referencing instruction signal will be sent by the central control unit (4) to the at least one capacitive sensor (3) for the purpose of re-referencing the same each time a door contact condition changes.

7. Method according to at least one of the preceding claims,
**characterised in that**
the exterior mirrors will be folded in, the door locking device (7) activated, side windows closed, and/or further changes in the motor vehicle's condition effected in the case of positive data identification when the manually operated grip (2) is operated for the purpose of closing a vehicle door (1).

8. Method according to at least one of the preceding claims,
**characterised in that**
the exterior mirrors will be folded out, the door locking device (7) deactivated, side windows opened, and/or further changes in the motor vehicle's condition effected in the event of a case of positive data identification when the manually operated grip (2) is operated for the purpose of opening the vehicle door (1).

9. Method according to at least one of the preceding claims,
**characterised in that**
a plurality of capacitive sensors (3) are provided in the motor vehicle, with preferably in each case one sensor (3) being located on each door (1), each handle flap, or suchlike.

10. Method according to at least one of the preceding claims,
**characterised in that**
following operating of the manually operated grip (2) and associated triggering of a data identification interrogation, a check is carried out by the central control unit (4) to determine if there are any unused data carriers belonging to the operator in the motor vehicle, with, if there are, said data carriers being blanked and not taken into account during further method steps.

## Revendications

1. Procédé destiné à empêcher des déclenchements intempestifs d'un système d'accès passif dans le secteur automobile, le système d'accès comprenant au moins une manette (2) côté véhicule et au moins un capteur capacitif (3) disposé dans la zone de la manette (2), lequel capteur est relié à une unité de commande centrale (4) et déclenche une interrogation d'identification de données d'un support de données côté opérateur par l'unité de commande centrale (4) dans le cas d'un actionnement de la manette (2), le procédé comprenant les étapes suivantes :
enregistrement du nombre (i) des cas d'identification de données négatifs déjà effectués dans une période prédéfinie au moyen de l'unité de commande centrale (4);
comparaison du nombre (i) enregistré des cas d'identification de données négatifs avec une valeur seuil (j) prédéfinie au moyen de l'unité de commande centrale (4) ; et
mise en oeuvre d'une nouvelle interrogation d'identification de données par l'unité de commande centrale (4) dans le cas où le nombre (i) enregistré des cas d'identification de données négatifs est inférieur à la valeur seuil (j) prédéfinie, ou émission d'un signal d'instruction de nouveau référencement par l'unité de commande centrale (4) à au moins un capteur capacitif (3) pour un nouveau référencement de ce capteur dans le cas où le nombre (i) enregistré des cas d'identification de données négatifs est égal à la valeur seuil (j) prédéfinie.

2. Procédé selon la revendication 1,
**caractérisé en ce que**
la valeur seuil (j) prédéfinie est mémorisée auparavant dans un dispositif à mémoire (5) relié à l'unité de commande centrale (4).

3. Procédé selon la revendication 1 ou 2, **caractérisé en ce que** la valeur seuil (j) prédéfinie est égale à 2 ou 3.

4. Procédé selon au moins l'une quelconque des revendications précédentes,
**caractérisé en ce que**
un nouveau référencement du au moins un capteur capacitif (3) est conseillée lors de la phase statique d'un actionnement de la manette (2) par l'unité de commande centrale (4) .

5. Procédé selon au moins l'une quelconque des revendications précédentes,
**caractérisé en ce que**
le au moins un capteur capacitif (3) réétalonne lui-même sa position zéro lors de la réception d'un signal d'instruction de nouveau référencement par l'unité de commande centrale (4).

6. Procédé selon au moins l'une quelconque des revendications précédentes,
**caractérisé en ce que**
après chaque variation d'un état de contact de porte, un signal d'instruction de nouveau référencement est envoyé par l'unité de commande centrale (4) à au moins un capteur capacitif (3) pour un nouveau référencement du même capteur.

7. Procédé selon au moins l'une quelconque des revendications précédentes,
**caractérisé en ce que**
lors d'un cas d'identification de données positif dans le cas d'un actionnement de la manette (2) pour la fermeture d'une porte de véhicule (1), les rétroviseurs extérieurs sont escamotés vers l'intérieur, le dispositif de verrouillage de porte (7) est activé, les vitres latérales sont fermées, et/ou d'autres variations d'état du véhicule sont effectuées.

8. Procédé selon au moins l'une quelconque des revendications précédentes,
**caractérisé en ce que**
lors d'un cas d'identification de données positif dans le cas d'un actionnement de la manette (2) pour l'ouverture d'une porte de véhicule (1) les rétroviseurs extérieurs sont escamotés vers l'extérieur, le dispositif de verrouillage de porte (7) est désactivé, les vitres latérales sont ouvertes et/ou d'autres variations d'état du véhicule sont mises en oeuvre.

9. Procédé selon au moins l'une quelconque des revendications précédentes,
**caractérisé en ce que**
plusieurs capteurs capacitifs (3) sont prévus sur le véhicule, de préférence à chaque fois un capteur (3) sur chaque porte (1), chaque clapet ou similaire.

10. Procédé selon au moins l'une quelconque des revendications précédentes,
**caractérisé en ce que**
après un actionnement de la manette (2) et le déclenchement consécutif d'une interrogation d'identification de données, un contrôle est effectué par l'unité de commande centrale (4) pour savoir si d'éventuels supports de données côté opérateur non utilisés se trouvent dans le véhicule, sachant que dans un tel cas ces supports de données sont supprimés et ne sont pas pris en compte pour la suite du procédé.
